# EUROPÄISCHE PATENTSCHRIFT

(11) **EP 0 990 868 B1**
(45) Veröffentlichungstag und Bekanntmachung des Hinweises auf die Patenterteilung: **28.08.2002**
(21) Anmeldenummer: 99118524.0
(22) Anmeldetag: 18.09.1999
(51) Int. Cl.: F28F 9/18

(54) **Wärmetauscher**
Heat exchanger
Echangeur de chaleur

(30) Priorität: 30.09.1998 DE 19844848
(43) Veröffentlichungstag der Anmeldung: 05.04.2000
(73) Patentinhaber: Modine Manufacturing Company, Racine/Wisconsin 54403-2552 (US)
(72) Erfinder: Brost, Viktor, 72631 Aichtal (DE); Härtel, Hans-Dieter, 71144 Steinenbronn (DE); Ehlers, Michael, 72202 Nagold (DE)
(74) Vertreter: Wolter, Klaus-Dietrich

(56) Entgegenhaltungen:
- EP-A- 0 745 823
- DE-A- 4 332 269
- DE-A- 19 757 034
- FR-A- 775 271
- PATENT ABSTRACTS OF JAPAN vol. 1996, no. 03, 29. März 1996 (1996-03-29) -& JP 07 305992 A (ZEXEL CORP), 21. November 1995 (1995-11-21)

## Beschreibung

Die Erfindung betrifft einen Wärmetauscher mit den Merkmalen im Oberbegriff des Anspruchs 1.

Mit diesen Merkmalen ausgestattete Wärmetauscher sind aus dem EP 798 531 bekannt. Weil der Druckverlust der wärmeaustauschenden Medien stets gering sein soll, sind in diesem Dokument die Durchzüge vorteilhafterweise zum Wärmetauschernetz hin angeordnet worden. Dadurch wird erreicht, daß die Enden der Rohre keinen Überstand haben müssen, der sich in den Sammelraum hinein erstreckt. Der Querschnitt der Durchzüge besitzt eine nach innen weisende Wölbung, um das Einführen der Rohrenden zu erleichtern. Nachteilig ist, daß die Enden der Rohre tulpenförmig aufgeweitet werden müssen, um die durch die Wölbung reduzierte Verbindungsfläche mit den Durchzügen wieder zu vergrößern und um dadurch eine dichte metallische Verbindung durch Löten zu erreichen. Das Aufweiten erfordert einen zusätzlichen Arbeitsgang.

Die einzelnen Rohrenden sind bis auf das Niveau der Rohrbodenebene oder sogar bis über dieses Niveau in die Durchzüge hineingesteckt worden, wodurch die einzelnen Rohre bei gleicher Baugröße des Wärmetauschers etwas länger sein müssen, was sich bei einer Vielzahl solcher Rohre als zusätzliches Gewicht und zusätzliche Kosten niederschlägt.

In der nicht vorveröffentlichten deutschen Patentanmeldung Nr. 197 57 034 A1 sind die zum Wärmetauschernetz weisenden Durchzüge nicht gewölbt sondern zylindrisch ausgebildet worden, wodurch das Einführen der Rohrenden schwieriger wird.

Die Aufgabe der Erfindung ist die weitere Verbesserung des angegebenen Standes der Technik hinsichtlich der metallischen Verbindung zwischen den Rohren und den Rohrböden bei einem Wärmetauscher, der dem Oberbegriff des Anspruchs 1 entspricht.

Erfindungsgemäß ist dazu vorgesehen, daß die Rohrenden das Niveau der Rohrbodenoberfläche unterschreiten und mit den Durchzügen eine umlaufende Kontaktfläche ausbilden, an die sich beidseitig ein Lötspalt zwischen Flachrohr und Durchzug anschließt.

Bevorzugt sind die Rohrenden nicht aufgeweitet oder eingezogen, obwohl nach der erfinderischen Lehre auch diese Varianten möglich sind.

Die beidseitigen Lötspalte führen dazu, daß das Lot beim Lötprozeß durch Adhäsion in diesen Lötspalten anhaftet und dadurch eine perfekte, dichte Lötverbindung entsteht. Die zu lötenden Wärmetauscher müssen nicht mehr in einer solchen Position in den Lötofen gebracht werden, daß das Lot in die Fugen fließen kann. Die Adhäsionskräfte halten das Lot auch entgegen der Schwerkraft, d.h. die Lage der zu lötenden Wärmetauscher ist unerheblich, wodurch wesentliche Vereinfachungen des Herstellungsprozesses möglich sind.

Obwohl die Verbindungsfläche deutlich kleiner ist, als beim Stand der Technik, sind nach der erfindungsgemäßen Lehre Lötverbindungen herstellbar, die in jeder Beziehung den Forderungen entsprechen.

Die Rohre sind als Flachrohre ausgebildet, wobei die gleichen positiven Wirkungen auch bei allen anderen Querschnittsformen der Rohre auftreten.

Weiterhin befinden sich die Rohrenden bevorzugt etwa um die Dicke des Rohrbodens unterhalb der einen Rohrbodenoberfläche. Somit ist der auftretende Druckverlust denkbar gering.

Der Öffnungswinkel der ebenfalls umlaufenden, spitzwinkligen Lötspalte liegt im Vorzugsbereich von 10 bis 25°, weil sich herausgestellt hat, daß bei diesem Öffnungswinkel mit Blick auf die Adhäsionskräfte, die besten Resultate zu erreichen sind. Dabei kann der Öffnungswinkel der beiden Lötspalte unterschiedlich sein oder es können gleich große Öffnungswinkel an beiden Lötspalten vorgesehen werden. Die umlaufende Verbindungsfläche sollte eine Breite haben, die etwa im Dickenbereich der Rohrböden liegt oder größer ist, die jedoch deutlich kleiner als bei dem EP 798 531 ist.

Wärmetauscher der gattungsgemäßen Art können als Massenprodukte bezeichnet werden, bei denen bereits vermeintlich geringfügige Verbesserungen bzw. Unterschiede zum bekannten Stand der Technik zu erheblichen Vorteilen führen.

Gerade die Verbindung zwischen Rohren und Rohrböden war seit jeher Gegenstand von umfangreichen Untersuchungen und vielen kleinen Verbesserungsschritten, wie durch eine unglaublich hohe Zahl von Veröffentlichungen belegt werden kann.

Die Erfindung wird nachfolgend anhand zweier Ausführungsbeispiele unter Bezugnahme auf die beiliegenden Figuren beschrieben.
Fig. 1 zeigt die Verbindung Rohr/Rohrboden einer ersten Ausführungsform
Fig. 2 zeigt eine der Fig. 1 ähnliche Ausführungsform
Fig. 3 zeigt den Ausschniit aus einem Wärmetauscher

Der Wärmetauscher besteht aus einer Vielzahl von Rohren 1, deren Enden 2 in Öffnungen 4 der Rohrböden 3 angeordnet und mit den Durchzügen 5 flüssigkeitsdicht durch Löten verbunden sind. Es wurde in den Fig. 1 und 2 nur ein einziges Rohr 1 dargestellt, weil sämtliche Rohre 1 des Wärmetauschers in gleicher Weise in den Öffnungen 4 der Rohrböden 3 befestigt sind. Die Rohre 1 sind Flachrohre. Unterhalb des Rohrbodens 3 befindet sich das Kühlnetz, gewöhnlich bestehend aus der genannten Vielzahl von Flachrohren 1 und zwischen den Flachrohren 1 angeordneten nicht gezeigten Lamellen bzw. Wellrippen. Durch die Wellrippen hindurch strömt gewöhnlich Kühlluft und innerhalb der Flachrohre 1 Kühlwasser oder Luft, beispielsweise Ladeluft, die zu kühlen ist. Die Rohrenden 2 sind deutlich unterhalb der Rohrbodenoberfläche 6 angeordnet worden. Im gezeigten Ausführungsbeispiel ist der Abstand der Rohrenden 2 von der Rohrbodenoberfläche 6 gleich der Dicke d des Rohrbodens 3. Das gleiche Maß hat die Breite b der Kontaktfläche-oder Verbindungsfläche 7. An die Verbindungsfläche 7 schließt sich nach oben und nach unten je ein Lötspalt 8 an, der, genau wie die Verbindungsfläche 7 umlaufend ausgebildet ist. Das bedeutet, er ist um den gesamten Umfang des Rohres 1 in gleicher Weise ausgebildet. Der Öffnungswinkel α beträgt oben und unten 20°. Es wurde nur der untere Öffnungswinkel α eingezeichnet. Der Rohrboden 3 und /oder die Rohre 1 sind aus lotbeschichtetem Aluminium hergestellt worden. Es könnte sich aber auch um einen anderen lotbeschichteten, metallischen Werkstoff handeln. Wenn die zum Löten erforderliche Temperatur erreicht ist, schmilzt die Lotschicht und wird durch Adhäsionskräfte in die Lötspalten 8 hineingezogen bzw. haftet in den Lötspalten 8 an. Dadurch wird die Verbindungsfläche 7 etwas vergrößert, denn je nach dem wieviel Lot vorhanden ist, füllen sich die Lötspalten 8 mit demselben auf und sorgen für eine perfekte, dichte und haltbare Lötverbindung.

Im Gegensatz zu Fig. 1, die das Flachrohr 1 von der Schmalseite zeigt, ist die Fig. 2 eine Ansicht von der Längsseite des Flachrohres 1. Das Ende 2 des Flachrohre 1 ist geringfügig aufgetulpt worden, wobei jedoch auf jeden Fall der obere und untere Lötspalt 8 mit seinen beschriebenen Vorteilen erhalten bleibt. Das Auftulpen, wozu kein zusätzlicher Arbeitsgang erforderlich ist, weil es bei der Netzmontage zeitgleich mit dem Aufziehen der Rohrböden durchgeführt wird, hat die Vorteile, daß der Zusammenhalt der Teile vor dem Löten verbessert ist und daß der Lötspalt 8 enger ist, was die Ahäsionswirkung weiter verbessert. Es wird auch von dem Verformungsgrad der Durchzüge 5 abhängen, ob man sich für diese Ausführungsform entscheidet, oder diejenige aus Fig. 1 wählt.

Fig. 3 zeigt den prinzipiellen Aufbau eines Ladeluftkühlers und zwar nur einen Teil desselben. Flachrohre 1 und gefaltete Lamellen 9 sind zu einem Wärmetauschernetz zusammengefügt. Die heiße Ladeluft strömt durch die Flachrohre 1, wie mittels Strömungspfeilen angedeutet worden ist. Die Kühlluft strömt frei durch die mit Lamellen 9 belegten Zwischenräume. Das Wärmetauschernetz wird durch ein Seitenteil 10 begrenzt, das gewöhnlich an den gegenüberliegenden Enden auch mit den Rohrböden 3 verbunden ist. Der Rohrboden 3 hat am umlaufenden Rand eine u-förmige Umformung, in der sich eine Dichtung 11 befindet. In diese u-förmige Umformung wird ein sogenannter Luftkasten 12 mit seinem in die umlaufende Umformung passenden Randabschluß eingesetzt und mittels Umbiegen einzelner Laschen der u-förmigen Umformung abdichtend befestigt. Die heiße Ladeluft tritt durch den Ladelufteintritt 13 in den Luftkasten 12 ein und verteilt sich auf die Flachrohre 1. Weil die Flachrohre 1 etwas unterhalb des Niveaus des Rohrbodens 3 enden, bleibt der Druckverlust der Ladeluft sehr gering.

## Patentansprüche

1. Wärmetauscher mit einer Vielzahl von Flachrohren (1), deren Enden (2) in als Durchzüge (5) ausgebildete Öffnungen (4) in Rohrböden (3) stecken, die Durchzüge (5) weisen zu einem Wärmetauschernetz hin, das aus den Flachrohren (1) und aus Wellrippen (9) besteht; die Durchzüge (5) haben einen zu den Flachrohrenden (2) hin gewölbten Querschnitt, wobei die Enden (2) mit den Durchzügen (5) flüssigkeitsdicht metallisch verbunden sind; durch die Flachrohre (1) und um die Flachrohre (1) herum strömen unterschiedliche wärmeaustauschende Medien, **dadurch gekennzeichnet, daß**
die Rohrenden (2) das Niveau der Rohrbodenoberfläche (6) unterschreiten und mit den Durchzügen (5) eine umlaufende Kontaktfläche (7) ausbilden, an die sich beidseitig ein Lötspalt (8) zwischen Flachrohr (1) und Durchzug (5) anschließt.

2. Wärmetauscher nach Anspruch 1, **dadurch gekennzeichnet, daß** die Rohrenden (2) vorzugsweise um die Dicke (d) des Rohrbodens (3) die Rohrbodenoberfläche (6) unterschreiten.

3. Wärmetauscher nach Anspruch 1, **dadurch gekennzeichnet, daß** die Lötspalte (8) etwa einen Öffnungswinkel (α) von 10 bis 25° aufweisen und beide Lötspalte (8) gleiche oder unterschiedliche Öffnungswinkel (α) besitzen.

4. Wärmetauscher nach einem der vorstehenden Ansprüche, **dadurch gekennzeichnet, daß** der Querschnitt der Flachrohre (1) an den Rohrenden (2) identisch mit dem übrigen Rohrquerschnitt ist.

5. Wärmetauscher nach einen der vorstehenden Ansprüche 1 bis 3, **dadurch gekennzeichnet, daß** die Rohrenden (2) unter Beibehaltung des Lötspaltes (8) aufgetulpt sind.

6. Wärmetauscher nach einem der vorstehenden Ansprüche, **dadurch gekennzeichnet, daß** die umlaufende Kontakt-oder Verbindungsfläche (7) eine Breite (b) hat, die ungefähr der Dicke (d) des Rohrbodens (3) entspricht.

## Claims

1. Heat exchanger with a multiplicity of flat tubes (1), the ends (2) of which are inserted into orifices (4), designed as rim holes (5), in tube plates (3), the rim holes (5) pointing towards a heat-exchanger network which consists of the flat tubes (1) and of corrugated ribs (9), the rim holes (5) having a cross section curved towards the flat-tube ends (2), and the ends (2) being metallically connected, liquid-tight, to the rim holes (5), different heat-exchanging media flowing through the flat tubes (1) and around the flat tubes (1), **characterized in that** the tube ends (2) fall short of the level of the tube-plate surface (6) and, together with the rim holes (5), form a peripheral contact surface (7), adjacent to which there is on both sides a soldering gap (8) between the flat tube (1) and the rim hole (5).

2. Heat exchanger according to Claim 1, **characterized in that** the tube ends (2) fall short of the tube-plate surface (6) preferably by the thickness (d) of the tube plate (3).

3. Heat exchanger according to Claim 1, **characterized in that** the soldering gaps (8) have approximately an opening angle (α) of 10 to 25° and the two soldering gaps (8) possess identical or different opening angles (α).

4. Heat exchanger according to one of the preceding claims, **characterized in that** the cross section of the flat tubes (1) at the tube ends (2) is identical to the remaining tube cross section.

5. Heat exchanger according to one of the preceding Claims 1 to 3, **characterized in that** the tube ends (2) are flared, whilst at the same time maintaining the soldering gap (8).

6. Heat exchanger according to one of the preceding claims, **characterized in that** the peripheral contact or connection surface (7) has a width (b) which corresponds approximately to the thickness (d) of the tube plate (3).

## Revendications

1. Echangeur de chaleur comprenant une pluralité de tubes plats (1), dont les extrémités (2) s'enfoncent dans des ouvertures (4) réalisées sous forme de passages (5) dans des plaques tubulaires (3), les passages (5) sont dirigés vers un réseau d'échangeur de chaleur qui se compose des tubes plats (1) et de nervures ondulées (9) ; les passages (5) ont une section transversale courbée vers les extrémités (2) des tubes plats, les extrémités (2) étant connectées métalliquement de manière étanche aux fluides aux passages (5) ; divers fluides échangeurs de chaleur s'écoulant à travers les tubes plats (1) et autour des tubes plats (1), **caractérisé en ce que**
les extrémités (2) des tubes sont en dessous du niveau de la surface (6) des plaques tubulaires et forment avec les passages (5) une surface de contact périphérique (7) à laquelle est contiguë, de part et d'autre, une fente de soudure (8) entre le tube plat (1) et le passage (5).

2. Echangeur de chaleur selon la revendication 1, **caractérisé en ce que** les extrémités (2) des tubes sont de préférence en dessous de la surface (6) des plaques tubulaires d'une distance correspondant à l'épaisseur (d) de la plaque tubulaire (3).

3. Echangeur de chaleur selon la revendication 1, **caractérisé en ce que** les fentes de soudure (8) présentent un angle d'ouverture (α) d'environ 10 à 25° et les deux fentes de soudure (8) possèdent le même angle d'ouverture (α) ou un angle différent.

4. Echangeur de chaleur selon l'une quelconque des revendications précédentes, **caractérisé en ce que** la section transversale des tubes plats (1) au niveau des extrémités (2) des tubes est identique au reste de la section transversale tubulaire.

5. Echangeur de chaleur selon l'une quelconque des revendications 1 à 3, **caractérisé en ce que** les extrémités (2) des tubes sont coudées en U en conservant la fente de soudure (8).

6. Echangeur de chaleur selon l'une quelconque des revendications précédentes, **caractérisé en ce que** la surface de contact ou de liaison (7) périphérique a une largeur (b) qui correspond approximativement à l'épaisseur (d) de la plaque tubulaire (3).
